# EUROPÄISCHE PATENTSCHRIFT

(11) **EP 3 817 625 B1**
(45) Veröffentlichungstag und Bekanntmachung des Hinweises auf die Patenterteilung: **14.12.2022**
(21) Anmeldenummer: 19725131.7
(22) Anmeldetag: 16.05.2019
(51) Int. Cl.: A47B 49/00, F25D 25/02

(54) **ABLAGEBODEN FÜR EIN MÖBEL ODER HAUSHALTSGERÄT**
STORAGE SHELF BASE FOR A PIECE OF FURNITURE OR HOUSEHOLD APPLIANCE
TABLETTE POUR UN MEUBLE OU UN APPAREIL MÉNAGER

(30) Priorität: 04.07.2018 DE 102018116210
(43) Veröffentlichungstag der Anmeldung: 12.05.2021
(73) Patentinhaber: Paul Hettich GmbH & Co. KG, 32278 Kirchlengern (DE)
(72) Erfinder: REHAGE, Daniel, 48149 Münster (DE); MATTHES, Andreas, 09131 Chemnitz (DE); LEHMANN, Bernd, 09116 Chemnitz (DE); WINKLER, Mathias, 09123 Chemnitz (DE); VIRGIN, Norbert, 09114 Chemnitz (DE); SIEGERT, Ulrich, 09212 Limbach-Oberfrohna (DE)
(74) Vertreter: Dantz, Jan Henning
(86) Internationale Anmeldenummer: PCT/EP2019/062724
(87) Internationale Veröffentlichungsnummer: WO 2020/007525

(56) Entgegenhaltungen:
- EP-A2- 0 447 846
- US-A- 4 392 628
- US-A1- 2002 117 943

## Beschreibung

Die vorliegende Erfindung betrifft einen Ablageboden für ein Möbel oder Haushaltsgerät gemäß dem Oberbegriff des Anspruchs 1. Die Erfindung betrifft des Weiteren ein Möbel oder Haushaltsgerät mit einem solchen Ablageboden.

Ablageböden der gattungsgemäßen Art bestehen im Wesentlichen aus einer Tragplatte und einer auf dieser geführten gleichzeitig rotatorisch und translatorisch bewegbaren Ablage, wobei durch die gleichzeitig rotatorisch und translatorische Bewegbarkeit eine Zugänglichkeit von ansonsten schwer erreichbaren Flächen in einem Stauraum eines Möbels oder Haushaltsgerätes wie beispielsweise einem Büro-, Küchen-, Kühl- oder Gefrierschrank.

So ist beispielsweise aus der DE 42 16 765 A1 ein mit einem Drehteller ausgerüsteter Ablageboden bekannt, bei dem der Drehteller direkt in der Bodenplatte des Ablagebodens verbaut ist.

Aus der DE 10 2017 106 170 A1 und der US 4 392 628 A ist jeweils eine relativ zur Tragplatte zwangsgeführte, gleichzeitig rotatorisch und translatorisch bewegbare Ablage bekannt.

Nachteilig an diesen aus dem Stand der Technik bekannten Ablageböden ist zum einen die relativ aufwändige Montage eines solchen Ablagebodens.

Darüber hinaus ist auch aufgrund der relativ aufwändigen Montage eine Reinigung des Ablagebodens nur im montierten Zustand möglich, so dass Teilbereiche des Ablagebodens nur nach vorheriger Demontage des gesamten Ablagebodens gereinigt werden können.

Aufgabe der vorliegenden Erfindung ist es, einen Ablageboden bereitzustellen, der in einfacherer Weise im Korpus eines Möbels oder Haushaltsgerätes einbaubar, demontierbau und reinigbar ist.

Diese Aufgabe wird durch einen Ablageboden für Möbel oder Haushaltsgerät mit den Merkmalen des Anspruchs 1 gelöst.

Die gestellte Aufgabe wird desweiteren auch durch ein Möbel mit den Merkmalen des Anspruchs 17 und ein Haushaltsgerät mit den Merkmalen des Anspruchs 18 gelöst. Zusätzlich wird ein Verfahren zur Montage eines Ablagebodens in Anspruch 19 beschrieben.

Der erfindungsgemäße Ablageboden weist eine an einem Korpus des Möbels oder Haushaltsgerätes ortsfest angeordnete Tragplatte auf sowie eine relativ zur Tragplatte zwangsgeführte, gleichzeitig rotatorisch und translatorisch bewegbare Ablage.

Einander zugewandte Lagerflächen der Tragplatte und der Ablage weisen jeweilige zumindest überwiegend geschlossene, umlaufende Laufrillen auf, in denen Wälzkörper geführt sind. Die Tragplatte ist lösbar am Korpus des Möbels oder Haushaltsgerätes befestigbar.

An der Tragplatte ist wenigstens ein Befestigungsbereich zur lösbaren Fixierung der Tragplatte am Korpus des Möbels oder Haushaltsgerätes angeformt. Die Ablage ist dabei werkzeuglos an der Tragplatte festlegbar.

Ein derart ausgebildeter Ablageboden ist in einfacher Weise zusammensetzbar und am Korpus eines Möbels oder Haushaltsgerätes montierbar.

Durch die werkzeuglos ermöglichte Festlegung der Ablage an der Tragplatte ist auch eine Reinigung und Demontage des Ablagebodens in einfacher Weise ermöglicht.

Darüber hinaus kann der Ablageboden durch Wegfall einer werksseitigen Vormontage gegenüber aus dem Stand der Technik bekannten Ablageböden kostengünstig gefertigt und transportiert werden.

Vorteilhafte Ausführungsvarianten der Erfindung sind Gegenstand der Unteransprüche.

Gemäß einer vorteilhaften Ausführungsvariante der Erfindung sind die Laufrillen in die Lagerflächen der Tragplatte und der Ablage integriert. Dadurch ist eine geringe Bauhöhe des Ablagebodens ermöglicht.

Gemäß einer alternativen, ebenfalls vorteilhaften Ausführungsvariante der Erfindung sind die Laufrillen an den Lagerflächen der Tragplatte und der Ablage befestigt, insbesondere stoffschlüssig oder verschraubt.

Dadurch sind die Tragplatte und die Ablage wesentlich einfacher zu fertigen, da hier keine Laufrillen angeformt und Öffnungen für den Führungskanal und den Zapfen in die Tragplatte bzw. die Ablage eingebracht werden müssen.

Gemäß einer vorteilhaften Ausführungsvariante der Erfindung ist an der Lagerfläche der Ablage ein in einem Führungskanal der Tragplatte vorstehender Zapfen angeordnet. Dabei kann der Zapfen vorteilhaft einen pilzförmigen Kopf aufweisen.

Dies ermöglicht eine einfache und zuverlässige Führung der Ablage relativ zur Tragplatte für die translatorische Bewegung.

Gemäß einer weiteren Ausführungsvariante weist der Führungskanal einen Hinterschnitt auf, der im montierten Zustand der Ablage an der Tragplatte von einem Nocken des Zapfens hintergriffen ist. Dabei kann der Hinterschnitt über den gesamten Bereich des Führungskanals ausgebildet sein.

Vorteilhaft ist der Hinterschnitt nur in dem Bereich des Führungskanals ausgebildet, der bei einer Bewegung der Ablage in Eingriff mit dem Zapfen gelangt.

In der Ausgangsstellung kann dadurch die Ablage ohne großen Kraftaufwand von der Tragplatte entfernt werden, und während der Bewegung ist die Ablage an der Tragplatte gesichert.

Dadurch ist eine vertikale Fixierung der Ablage an der Tragplatte in einfacher Weise gewährleistet.

Zur erleichterten werkzeuglosen Montage der Tragplatte mit der Ablage weist der Führungskanal gemäß einer bevorzugten Ausführungsvariante einen Montagebereich mit wenigstens einem Rastelement auf, in den der Zapfen einführbar ist.

Um ein unbeabsichtigtes Herausgleiten oder Schwenken der Ablage relativ zur Tragplatte aus einer Ausgangsstellung zu verhindern, ist an einem Ende des Führungskanals eine Verjüngung vorgesehen, mit der der Zapfen in einer Position haltbar ist, in der die Ablage in einer Ausgangsstellung relativ zur Tragplatte positioniert ist.

Diese Verjüngung ist dabei bevorzugt durch die freien Enden einander gegenüber liegend angeordneter Rastelemente ausgebildet.

Die Rastelemente erfüllen somit zwei unterschiedliche Aufgaben, nämlich zum einen die lösbare Fixierung des Zapfens im Führungskanal in vertikaler Richtung und zum zweiten die oben angesprochene Vorfixierung des Zapfens in der die Ablage in ihrer Ausgangsstellung haltenden Position.

Nach einer weiteren vorteilhaften Ausführungsvariante ist der Führungskanal als separates Bauteil ausgebildet, das in einer der Außenkontur des Führungskanals angepassten Ausnehmung der Tragplatte montierbar ist.

Der Führungskanal weist bevorzugt an seinem Außenumfang wenigstens eine Rastnase auf, die in einer Rastausnehmung der Ausnehmung der Tragplatte verrastbar ist, so dass der Führungskanal in einfacher Weise in die Ausnehmung in der Tragplatte einsetzbar und verrastbar ist.

Der Außenumfang des Führungskanals ist gemäß einer weiteren bevorzugten Ausführungsvariante unsymmetrisch ausgebildet und mit einem Positionierstück versehen, damit beim Einbau die Verjüngung des Führungskanals ausschließlich in der vorbestimmten Position in die Tragplatte einsetzbar ist.

Gemäß einer Ausführungsvariante weist der Ablageboden zusätzlich einen Wälzkörperkäfig zur Halterung der Wälzkörper und die Trägerplatte zur korrekten Positionierung des Kugelkäfigs mindestens ein Positionierelement auf.

Nach einer weiteren Ausführungsvariante weist der Befestigungsbereich der Tragplatte wenigstens eine Aufnahme zur Halterung eines Befestigungselements auf.

Das Befestigungselement ist dabei gemäß einer bevorzugten Ausführungsvariante als Saugnapf ausgebildet, wobei die Aufnahme als Saugnapfaufnahme zur Halterung des Saugnapfes ausgebildet ist.

Diese Ausführungsvariante eignet sich insbesondere für den Einsatz in Kühlgeräten mit Glasböden, an denen solche Saugnäpfe einen guten Halt gewährleisten.

Gemäß einer alternativen Ausführungsvariante ist wenigstens eine der Aufnahmen als Bolzenaufnahme zur Durchführung eines als Schraubbolzen ausgebildeten Befestigungselements ausgebildet.

Diese Ausführungsvariante eignet sich insbesondere für den Einsatz in Möbeln mit Holz oder Kunststoffböden.

Gemäß einer nochmals weiteren alternativen Ausführungsvariante weist der Befestigungsbereich wenigstens eine Haftfläche auf, an der ein Haftelement zur Festlegung der Tragplatte an einem Boden des Möbels oder Haushaltsgerätes anbringbar ist.

Als Haftelement kommt dabei beispielsweise ein beidseitig klebender Klebestreifen in Frage.

Das erfindungsgemäße Möbel zeichnet sich durch einen wie oben beschriebenen Ablageboden aus.

Das erfindungsgemäße Haushaltsgerät zeichnet sich ebenfalls durch einen wie oben beschriebenen Ablageboden aus.

Das erfindungsgemäße Verfahren zur Montage eines Ablagebodens weist die folgenden Schritte auf:
a. Anbringen einer Tragplatte an einem Korpus des Möbels oder Haushaltsgerätes mittels eines der oben genannten lösbaren Befestigungselemente;
b. Auflegen eines Wälzkörperkäfigs mit darin gelagerten Wälzkörpern auf die Tragplatte;
c. Auflegen einer Ablage mit einer Lagerfläche auf den Wälzkörperkäfig, wobei ein aus der Lagerfläche der Ablage vorstehender Zapfen in den Führungskanal eingeführt wird.

Optional erfolgt nach Schritt a noch als Schritt a1 ein Einfügen eines Führungskanals in eine Ausnehmung der Tragplatte, sofern der Führungskanal als separates Bauteil ausgeführt ist.

Dabei kann der Schritt a1 auch schon werkseitig vorgenommen werden, so dass bei der Montage der Ablage vor Ort beim Endkunden dieser Schritt entfällt.

Der Führungskanal kann auch integral an der Tragplatte ausgebildet sein.

Nachfolgend werden bevorzugte Ausführungsbeispiele der Erfindung anhand der beiliegenden Zeichnungen näher erläutert. Es zeigen:
- Fig. 1: eine perspektivische Darstellung einer Ausführungsvariante eines erfindungsgemäßen Ablagebodens,
- Fig. 2: eine perspektivische Explosionsdarstellung einer Ausführungsvariante eines erfindungsgemäßen Ablagebodens,
- Fig. 3: eine Seitenansicht auf den in Fig. 2 gezeigten Ablageboden mit teilweise montierten Bauteilen;
- Fig. 4 und 5: unterschiedliche perspektivische Darstellungen der Tragplatte des Ablagebodens,
- Fig. 6: eine perspektivische Darstellung der Unterseite der Ablage mit daran angeformten Laufrillen und aus dieser hervorstehendem Zapfen,
- Fig. 7 und 8: unterschiedliche perspektivische Darstellungen des als separates Bauteil ausgeführten Führungskanals,
- Fig. 9: eine perspektivische Darstellung einer alternativen Ausführungsvariante eines erfindungsgemäßen Ablagebodens,
- Fig. 10: eine perspektivische Explosionsdarstellung der Ausführungsvariante gemäß Figur 9,
- Fig. 11 und 12: unterschiedliche perspektivische Darstellungen der als separate Bauteile ausgebildeten Laufrillen mit dazwischen gelagerten Wälzkörpern und Wälzkörperkäfig der Ausführungsvariante gemäß Figur 9,
- Fig. 13: eine perspektivische Darstellung einer weiteren alternativen Ausführungsvariante eines erfindungsgemäßen Ablagebodens,
- Fig. 14: eine perspektivische Explosionsdarstellung der Ausführungsvariante gemäß Figur 13,
- Fig. 15 und 16: unterschiedliche perspektivische Darstellungen der als separate Bauteile ausgebildeten Laufrillen mit dazwischen gelagerten Wälzkörpern und Wälzkörperkäfig der Ausführungsvariante gemäß Figur 13,
- Fig. 17: ein Möbel mit erfindungsgemäßen Ablageböden und
- Fig. 18: ein Haushaltsgerät mit erfindungsgemäßen Ablageböden.

In der der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Ablagebodens, der Tragplatte, der Ablage, des Führungskanals, des Zapfens und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Fig. 1 ist mit dem Bezugszeichen 1 insgesamt eine Ausführungsvariante eines erfindungsgemäßen Ablagebodens bezeichnet.

Wie in Fig. 2 gezeigt ist, weist der Ablageboden 1 eine Tragplatte 2 sowie eine relativ zur Tragplatte 2 zwangsgeführte, gleichzeitig rotatorisch und translatorisch bewegbare Ablage 3 auf.

Die Tragplatte 2 ist, wie beispielhaft und schematisch in den Fig. 17 und 18 dargestellt ist, an einem Korpus 13, 14 eines Möbels 11 oder Haushaltsgerätes 12, beispielsweise eines Büro-, Küchen-, Kühl- oder Gefrierschrankes befestigt.

Wie in Fig. 2 des Weiteren gezeigt ist, weisen einander zugewandte Lagerflächen 21, 33 der Tragplatte 2 und der Ablage 3 jeweilige zumindest überwiegend geschlossene, umlaufende Laufrillen 22, 34 auf, in denen Wälzkörper 10 geführt sind.

Die Wälzkörper 10 sind dabei in einem Wälzkörperkäfig 4 aufgenommen. Der Wälzkörperkäfig 4 weist in der hier gezeigten bevorzugten Ausführung einen etwa kreisförmigen Grundkörper 41 auf, von dem sich Stege 42 radial nach innen und außen erstrecken, an deren Enden Wälzkörperaufnahmen 43 angeformt sind, in denen die Wälzkörper 10 gehalten sind, so dass diese in einfach zu bewerkstelligender Weise zwischen die Ablage 3 und die Tragplatte 2 gesetzt werden können und gleichzeitig im Betrieb gegen Herausfallen gesichert sind.

Die Wälzkörperaufnahmen 43 sind derart geformt, dass die Wälzkörper 10 verliersicher gehalten werden. Der Wälzkörperkäfig 4 kann auch andere Geometrien und andere Anordnungen von Wälzkörperaufnahmen 43 aufweisen.

Die Tragplatte 2 ist lösbar am Korpus 13, 14 des Möbels 11 oder Haushaltsgerätes 12 befestigbar.

Dazu sind an der Tragplatte 2, wie in Fig. 2 gezeigt ist, zwei Befestigungsbereiche 25 zur lösbaren Fixierung der Tragplatte 2 am Korpus 13, 14 oder an einem feststehenden Teil, beispielsweise einem Boden, des Möbels 11 oder Haushaltsgerätes 12 angeformt.

Denkbar wäre auch nur einen solchen Befestigungsbereich 25 an der Tragplatte 2 anzuformen.

Die Ablage 3 ist werkzeuglos an der Tragplatte 2 festlegbar. Dazu ist bevorzugt, wie in den Fig. 2, 3 und 6 gezeigt ist, an der Lagerfläche 33 der Ablage 3 ein in einem Führungskanal 5 der Tragplatte 2 vorstehender Zapfen 6 angeordnet. Der Zapfen 6 ist dabei bevorzugt verliergesichert an oder in der Lagerfläche 33 der Ablage 3 fixiert oder einteilig an der Ablage 3 angeformt.

Zur vertikalen Fixierung des Zapfens 6 in dem Führungskanal 5 weist dieser bevorzugt einen Hinterschnitt 55 auf, der im montierten Zustand der Ablage 3 an der Tragplatte 2 von einem Nocken 62 des Zapfens 6 hintergriffen ist.

Der Führungskanal 5 ist, wie in den Figuren 2, 7 und 8 gut zu erkennen ist, bevorzugt als separates Bauteil ausgebildet, das in einer der Außenkontur des Führungskanals 5 angepassten Ausnehmung 23 der Tragplatte 2 montierbar ist.

Zur Festlegung des Führungskanals 5 in der Ausnehmung 23 ist der Führungskanal 5 bevorzugt, wie in den Fig. 7, 8 und 5 gezeigt, mit wenigstens einer Rastnase 56 versehen, die in einer entsprechenden Rastausnehmung 29 der Ausnehmung 23 der Tragplatte 2 verrastbar ist.

Wie in den Fig. 7 und 8 des Weiteren gezeigt ist, weist der Führungskanal 5 einen Montagebereich 53 mit wenigstens einem Rastelement 54 auf, in den der Zapfen 6 in einfacher Weise einführbar ist.

Der Montagebereich ist dabei der Außenkontur des Nockens 62 und des Halsbereiches 61 des Zapfens 6 entsprechend ausgebildet, so dass beim Zusammensetzen des Ablagebodens 1 nach Einsetzen des Führungskanals 5 in die Tragplatte 2 die Ablage 3 auf die Tragplatte 2 aufgesetzt wird, wobei der Nocken 62 des Zapfens 6 in den Montagebereich 53 des Führungskanals 5 eintaucht.

Eine vollständige Montage der Ablage 3 kann dem Anwender visuell oder akustisch durch ein "Klick"-Geräusch angezeigt werden. In dem Montagebereich 53 ist in diesem Ausführungsbeispiel kein Hinterschnitt vorhanden, so dass sowohl die Montage als auch die Demontage der Ablage 3 ohne größeren Kraftaufwand erfolgen kann.

Nach erfolgter Montage kann sich die Ablage 3 entlang des Führungskanals 5 von dem Montagebereich 53 weg translatorisch bewegen. Dabei gelangt der Nocken 62 des Zapfens 6 in den Bereich vertikal unterhalb des Hinterschnitts 55, gezeigt in Fig. 8. Dadurch ist sichergestellt, dass während einer Bewegung der Ablage 3 diese sicher an der Tragplatte 2 gehalten ist.

Wie in Fig. 8 gezeigt ist, ist an einem Ende des Führungskanals 5 eine Verjüngung 58 vorgesehen, mit der der Zapfen 6 in einer Position haltbar ist, der die Ablage 3 in einer Ausgangsstellung relativ zur Tragplatte 2 positioniert.

Dadurch ist gewährleistet, dass die Ablage 3 sich nicht unbeabsichtigt aus einer anfänglichen Ausgangsstellung ohne Krafteinwirkung selbständig herausbewegt.

Die Verjüngung 58 wird bei der hier gezeigten Ausführungsvariante durch die freien Enden einander gegenüber liegend angeordneter Rastelemente 54 ausgebildet, deren Abstand d₂ (Breite der Verjüngung) geringfügig geringer ist als ein Abstand d₁ (Breite der Führung) zwischen einander gegenüber liegenden Bereichen des Hinterschnitts 55.

Um eine korrekte Positionierung des Führungskanals 5 in der Ausnehmung 23 sicher zu stellen, ist der Außenumfang 52 des Führungskanals 5 durch Anformen eines Positionierstücks 57 unsymmetrisch ausgebildet. Das Positionierstück 57 ist in der hier gezeigten Ausführungsvariante an einem Ende des Führungskanals angeformt.

Denkbar ist auch, den Außenumfang 52 des Führungskanals 5 an anderer Stelle mit einem Positionierstück 57 zu versehen.

Wichtig ist, dass der Einbau des Führungskanals 5 nur in einer vorbestimmten Ausrichtung durchführbar ist, um die Fixierung des Zapfens 6 und damit der Ablage 3 in der Ausgangsstellung zu gewährleisten.

Beim Einsetzen des Führungskanals 5 in die Tragplatte 2 wird die Einsetztiefe durch einen umlaufenden Hinterschnitt 51 begrenzt, der im montierten Zustand auf der Lagerfläche 21 der Tragplatte 2 aufliegt.

In der oben erwähnten Ausgangsstellung der Ablage 3 ist der Zapfen 6 in dem Montagebereich 53 des Führungskanals 5 gehalten.

Um die Ablage 3 aus der Ausgangsstellung heraus in eine Be- und Entladeposition zu bewegen, ist dementsprechend eine Krafteinwirkung auf die Ablage 3 notwendig.

Die Laufrillen 22, 34 sind dabei derart geformt, dass bei Krafteinwirkung auf die Ablage 3 in horizontaler Richtung die Ablage 3 von einem Ausgangspunkt entsprechend der in Fig. 1 gezeigten Orientierung der Ablage 3 relativ zur Tragplatte 2 diese in eine um 180° gedrehte Be- oder Entladeposition bewegbar ist, bei der die Ablage 3 nicht nur um 180° gedreht, sondern auch um eine durch die Länge des Führungskanals 5 definierte Strecke zur Erleichterung Be- und Entladung translatorisch verschoben ist.

Zur Demontage der Ablage 3 wird die Ablage 3 in der in Fig. 1 gezeigten Ausgangsstellung mit einem geringen Kraftaufwand nach oben angehoben, so dass der Nocken 62 des Zapfens 6 den Montagebereich 53 verlässt und damit außer Eingriff mit dem Führungskanal 5 gelangt.

Wie in den Fig. 2, 3 und 6 gezeigt ist, weist die Ablage 3 an ihrer Unterseite 33 mehrere Zapfen 35 auf, mit denen eine Schrägstellung der Ablage 3 bei einseitiger Belastung verhinderbar ist.

Wie in den Fig. 2 bis 5 gezeigt ist, weist der Befestigungsbereich 25 der Tragplatte 2 wenigstens eine Aufnahme zur Halterung eines Befestigungselements auf.

In den Fig. 2 bis 5 sind dabei mehrere Aufnahmen dargestellt, die unterschiedliche Befestigungsmöglichkeiten der Tragplatte 2 an einem Boden 15 des Möbels 11 oder Haushaltsgerätes 12 ermöglichen.

So weist der Befestigungsbereich 25 wenigstens eine Aufnahme auf, die als Saugnapfaufnahme 26 zur Halterung eines als Saugnapf 7 ausgebildeten Befestigungselements ausgebildet ist.

Der Befestigungsbereich 25 weist des Weiteren wenigstens eine Aufnahme auf, die als Bolzenaufnahme 24 zur Durchführung eines als Schraubbolzen 9 ausgebildeten Befestigungselements ausgebildet ist.

Wie insbesondere in Fig. 4 gezeigt, weist der Befestigungsbereich 25 wenigstens eine Haftfläche 27 auf, an der ein Haftelement 8 zur Festlegung der Tragplatte 2 an einem Boden 15 des Möbels 11 oder Haushaltsgerätes 12 anbringbar ist. Das Haftelement 8 ist dabei insbesondere als doppelseitiges Klebeelement ausgebildet.

Bei den in den Figuren 9 bis 16 gezeigten zwei Ausführungsvarianten sind die Laufrillen 122, 134, 222, 234 im Gegensatz zu der in den Figuren 1 bis 8 gezeigten Ausführungsvariante nicht in die Lagerflächen 21, 33 der Tragplatte 2 und der Ablage 3 integriert, sondern als separate Laufrillenkörper 101, 102, 201, 202 ausgebildet, die an den jeweiligen Lagerflächen 121,133, 221, 233 der Tragplatte 120, 220 und der Ablage 130, 230 befestigt werden.

So ist in den Figuren 9 bis 12 eine Ausführungsvariante eines Ablagebodens 1 dargestellt, bei der die Laufrillen 122, 134 stoffschlüssig, insbesondere durch Verkleben an der Tragplatte 120 und der Ablage 130 befestigt sind.

Bei der in den Figuren 13 bis 16 dargestellten Ausführungsvariante eines Ablagebodens 1 sind die Laufrillen 222, 234 an der Tragplatte 220 und der Ablage 230 angeschraubt.

Wie in den Figuren 11 und 12 bzw. 15 und 16 dargestellt, sind die Laufrillenkörper 101, 102, 201, 202 dazu auf ihrer der jeweiligen Lagerfläche 121,133, 221, 233 der Tragplatte 120, 220 und der Ablage 130, 230 zugewandten Seite flächig ausgebildet, um eine hinreichend große Haft- bzw. Kontaktfläche mit den Lagerflächen 121,133, 221, 233 der Tragplatte 120, 220 und der Ablage 130, 230 zu schaffen.

Auf der der jeweiligen Lagerflächen 121,133, 221, 233 der Tragplatte 120, 220 und der Ablage 130, 230 abgewandten Seite der Laufrillenkörper 101, 102, 201, 202 sind die eigentlichen Laufrillen 122, 134, 222, 234 angeformt.

Bei der Anschraubvariante des Ablagebodens 1 sind, wie in den Figuren 13 bis 16 dargestellt, zusätzlich Schraubenaufnahmen 206 in den Laufrillenkörpern 201, 202 vorgesehen, durch die Schrauben 205 durchführbar sind. Die Schrauben 205 werden zur Montage der Laufrillenkörper 201, 202 durch die Schraubenaufnahmen 206 hindurch in dafür vorgesehene Schraubbohrungen 207 in der der Tragplatte 220 und der Ablage 230 eingeschraubt.

Wie in den Figuren 10 und 14 gezeigt ist, sind bei diesen Ausführungsvarianten bevorzugt mittig in den Laufrillenkörpern 101, 102, 201, 202 jeweilige Ausnehmungen 103, 104, 203, 204 zur Aufnahme und Positionierung des Führungskanals 150, 250 und des Zapfens 160, 260 angeformt.

Auch der Führungskanal 150, 250 und der Zapfen 160, 260 werden zur endgültigen Fixierung nach dem Einlegen oder auch Einclipsen in die jeweiligen Ausnehmungen 103, 104, 203, 204 an den Lagerflächen 121,133, 221, 233 der Tragplatte 120, 220 und der Ablage 130, 230 stoffschlüssig bzw. durch Verschrauben fixiert.

Die Formgestaltung und Funktion der Laufrillen 122, 134, 222, 234, des Führungskanals 150, 250 und des Zapfens 160, 260 entspricht dabei im Wesentlichen der weiter oben anhand der Figuren 1 bis 8 beschriebenen Ausführungsvariante.

Im Gegensatz zur in den Figuren 1 bis 8 beschriebenen Ausführungsvariante sind bei den in den Figuren 9 bis 16 gezeigten Ausführungsvarianten die Tragplatte 120, 220 und die Ablage 130, 230 wesentlich einfacher zu fertigen, da hier keine Laufrillen angeformt und Öffnungen für den Führungskanal 150, 250 und den Zapfen 160, 260 in die Tragplatte 120, 220 bzw. die Ablage 130, 230 eingebracht werden müssen.

Durch die zuvor beschriebenen Verbesserungen wird eine einfache Montage und Demontage des Ablagebodens 1 und gleichzeitig ein platzsparender Transport realisiert. Dadurch wird eine Montage und Demontage durch den Anwender ermöglicht, was insbesondere im Falle eines nachträglichen Einbaus eines Ablagebodens 1 in bestehende Möbel 11 oder Haushaltsgeräte 12 sehr vorteilhaft ist.

Zur Montage eines Ablagebodens werden die folgenden Schritte ausgeführt:
a. Anbringen einer Tragplatte an einem Korpus des Möbels oder Haushaltsgerätes mittels eines der oben genannten lösbaren Befestigungselemente;
b. Auflegen eines Wälzkörperkäfigs mit darin gelagerten Wälzkörpern auf die Tragplatte;
c. Auflegen einer Ablage mit einer Lagerfläche auf den Wälzkörperkäfig, wobei ein aus der Lagerfläche der Ablage vorstehender Zapfen in den Führungskanal eingeführt wird.

Sofern der Führungskanal 5 als separates Bauteil ausgeführt ist, erfolgt nach Schritt a. noch als weiterer Schritt: a1. Einfügen des Führungskanals in eine Ausnehmung der Tragplatte.

Dieser Schritt a1 kann dabei sowohl bei der Montage der Ablage vor Ort beim Endkunden als auch schon werkseitig vorgenommen werden, so dass bei der Montage der Ablage vor Ort beim Endkunden dieser Schritt entfällt.

Damit der Ablageboden 1 immer korrekt montiert wird, ist es neben den vorstehend genannten Montageschritten auch notwendig, dass der Kugelkäfig 4 exakt auf der Tragplatte 2 positioniert wird. Dazu weist die Tragplatte 2 an ihrer der Ablage 3 zugewandten Lagerfläche 21, in diesem Ausführungsbeispiel, zwei Positionierelemente 20 auf.

Es können aber auch nur ein oder mehr als zwei Positionierelemente vorhanden sein. Der Kugelkäfig 4 wird so auf die Tragplatte 2 gelegt, dass die hinteren äußeren Wälzkörperausnahmen 43 an den Positionierelementen 20 anliegen.

Dadurch ist sichergestellt, dass sich die Wälzkörper 10 einwandfrei in den Laufrillen, 22, 34 bewegen. Die korrekte Positionierung der Ablage 3 auf dem Kugelkäfig 4 ist durch das Zusammenwirken von Zapfen 6 und Führungskanal 5 sichergestellt.

Im Falle der separaten Ausbildung der Laufrillen 122, 134, 222, 234, wie es in den Figuren 9 bis 16 dargestellt ist, erfolgt vor Schritt a. oder zwischen den Schritten a. und b. noch die Schritte d. Anbringen eines Laufrillenkörpers 102, 202 an der Tragplatte 120, 220 und e. Anbringen eines Laufrillenkörpers 101, 201 an der Ablage 130, 230.

Zur Anbringung der Laufrillenkörper 101, 102, 201, 202 an der Tragplatte 120, 220 und der Ablage 130, 230 werden die Laufrillenkörper 101, 102, 201, 202 an der der Tragplatte 120, 220 und der Ablage 130, 230 bevorzugt angeklebt oder angeschraubt.

### Bezugszeichenliste

- 1: Ablageboden

- 2: Tragplatte
- 20: Positionierelement
- 21: Lagerfläche
- 22: Laufrille
- 23: Führungskanal
- 24: Bolzenaufnahme
- 25: Befestigungsbereich
- 26: Saugnapfaufnahme
- 27: Haftfläche
- 28: Ausnehmung
- 29: Rastausnehmung

- 3: Ablage
- 33: Lagerfläche
- 34: Laufrille
- 35: Zapfen

- 4: Wälzkörperkäfig
- 41: Grundkörper
- 42: Steg
- 43: Wälzkörperaufnahme

- 5: Führungskanal
- 51: Hinterschnitt
- 52: Außenumfang
- 53: Montagebereich
- 54: Rastelement
- 55: Hinterschnitt
- 56: Rastnase
- 57: Positionierstück
- 58: Verjüngung

- 6: Zapfen
- 61: Halsbereich
- 62: Nocken

- 7: Saugnapf
- 8: Haftelement
- 9: Schraubbolzen
- 10: Wälzkörper

- 11: Möbel
- 12: Haushaltsgerät
- 13: Korpus
- 14: Korpus
- 15: Boden

- 101: Laufrillenkörper
- 102: Laufrillenkörper
- 103: Ausnehmung
- 104: Ausnehmung
- 120: Tragplatte
- 121: Lagerfläche
- 122: Laufrille
- 130: Ablage
- 133: Lagerfläche
- 134: Laufrille
- 150: Führungskanal
- 160: Zapfen

- 201: Laufrillenkörper
- 202: Laufrillenkörper
- 203: Ausnehmung
- 204: Ausnehmung
- 205: Schraube
- 206: Schraubenaufnahme
- 207: Schraubbohrung
- 220: Tragplatte
- 221: Lagerfläche
- 222: Laufrille
- 230: Ablage
- 233: Lagerfläche
- 234: Laufrille
- 250: Führungskanal
- 260: Zapfen

- d₁: Breite der Führung
- d₂: Breite der Verjüngung

## Patentansprüche

1. Ablageboden (1) für ein Möbel (11) oder Haushaltsgerät (12), aufweisend
- eine an einem Korpus (13, 14) des Möbels (11) oder Haushaltsgerätes (12) ortsfest anordenbare Tragplatte (2, 120, 220),
- eine relativ zur Tragplatte (2, 120, 220) zwangsgeführte, gleichzeitig rotatorisch und translatorisch bewegbare Ablage (3, 130, 230),
- wobei einander zugewandte Lagerflächen (21, 33, 121, 133, 221, 233) der Tragplatte (2, 120, 220) und der Ablage (3, 130, 230) jeweilige zumindest überwiegend geschlossene, umlaufende Laufrillen (22, 34, 122, 134, 222, 234) aufweisen, in denen Wälzkörper (10) geführt sind,
- wobei die Tragplatte (2, 120, 220) lösbar am Korpus (13, 14) des Möbels (11) oder Haushaltsgerätes (12) befestigbar ist,
**dadurch gekennzeichnet, dass**
- an der Tragplatte (2, 120, 220) wenigstens ein Befestigungsbereich (25) zur lösbaren Fixierung der Tragplatte (2, 120, 220) am Korpus (13, 14) des Möbels (11) oder Haushaltsgerätes (12) angeformt ist und
- die Ablage (3, 130, 230) werkzeuglos an der Tragplatte (2, 120, 220) festlegbar ist.

2. Ablageboden (1) nach Anspruch 1, **dadurch gekennzeichnet, dass** die Laufrillen (22, 34) in die Lagerflächen (21, 33) der Tragplatte (2) und der Ablage (3) integriert sind.

3. Ablageboden (1) nach Anspruch 1, **dadurch gekennzeichnet, dass** die Laufrillen (122, 134, 222, 234) an den Lagerflächen (121, 133, 221, 233) der Tragplatte (120, 220) und der Ablage (130, 230) befestigt sind, insbesondere stoffschlüssig oder verschraubt.

4. Ablageboden (1) nach Anspruch 1 oder 2, **dadurch gekennzeichnet, dass** an der Lagerfläche (33) der Ablage (3) ein in einen Führungskanal (5) der Tragplatte (2) vorstehender Zapfen (6) angeordnet ist.

5. Ablageboden (1) nach Anspruch 4, **dadurch gekennzeichnet, dass** der Führungskanal (5) mindestens partiell einen Hinterschnitt (55) aufweist, der im montierten Zustand der Ablage (3) an der Tragplatte (2) mindestens während einer horizontalen Bewegung der Ablage (3) relativ zur Tragplatte (2) von einem Nocken (62) des Zapfens (6) hintergriffen ist.

6. Ablageboden (1) nach Anspruch 4 oder 5, **dadurch gekennzeichnet, dass** der Führungskanal (5) einen Montagebereich (53) mit wenigstens einem Rastelement (54) aufweist, in den der Zapfen (6) einführbar ist.

7. Ablageboden (1) nach einem der vorstehenden Ansprüche 4 bis 6, **dadurch gekennzeichnet, dass** an einem Ende des Führungskanals (5) eine Verjüngung (58) vorgesehen ist, mit der der Zapfen (6) in einer Position haltbar ist, in der die Ablage (3) in einer Ausgangsstellung relativ zur Tragplatte (2) positioniert ist.

8. Ablageboden (1) nach Anspruch 7, **dadurch gekennzeichnet, dass** die Verjüngung (58) durch freie Enden einander gegenüber liegend angeordneter Rastelemente (54) ausgebildet ist.

9. Ablageboden (1) nach einem der vorstehenden Ansprüche 4 bis 8, **dadurch gekennzeichnet, dass** der Führungskanal (5) als in einer der Außenkontur des Führungskanals (5) angepassten Ausnehmung (23) der Tragplatte (2) montierbares separates Bauteil ausgebildet ist.

10. Ablageboden (1) nach Anspruch 9, **dadurch gekennzeichnet, dass** der Führungskanal (5) an seinem Außenumfang wenigstens eine Rastnase (56) aufweist, die in einer Rastausnehmung (29) der Ausnehmung (23) der Tragplatte (2) verrastbar ist.

11. Ablageboden (1) nach Anspruch 9 oder 10, **dadurch gekennzeichnet, dass** der Außenumfang (52) des Führungskanals (5) unsymmetrisch ausgebildet mit einem Positionierstück (57) zur Gewährleistung einer vorbestimmten Einbauposition in der Ausnehmung (23) der Tragplatte (2) ausgebildet ist.

12. Ablageboden (1) nach einem der vorstehenden Ansprüche, **dadurch gekennzeichnet, dass** der Befestigungsbereich (25) wenigstens eine Aufnahme zur Halterung eines Befestigungselements aufweist.

13. Ablageboden (1) nach Anspruch 12, **dadurch gekennzeichnet, dass** wenigstens eine Aufnahme als Saugnapfaufnahme (26) zur Halterung eines als Saugnapf (7) ausgebildeten Befestigungselements ausgebildet ist.

14. Ablageboden (1) nach Anspruch 12, **dadurch gekennzeichnet, dass** wenigstens eine Aufnahme als Bolzenaufnahme (24) zur Durchführung eines als Schraubbolzens (9) ausgebildeten Befestigungselements ausgebildet ist.

15. Ablageboden (1) nach Anspruch 1, **dadurch gekennzeichnet, dass** der Befestigungsbereich (25) wenigstens eine Haftfläche aufweist, an der ein Haftelement (8) zur Festlegung der Tragplatte (2, 120, 220) an einem Boden (15) des Möbels (11) oder Haushaltsgerätes (12) anbringbar ist.

16. Ablageboden (1) nach einem der vorstehenden Ansprüche, **dadurch gekennzeichnet, dass** der Ablageboden (1) einen Wälzkörperkäfig (4) aufweist, in dem die Wälzkörper (10) angeordnet sind, wobei die Tragplatte (2) mindestens ein Positionierelement (20) für den Wälzkörperkäfig (4) aufweist.

17. Möbel (11) mit einem Korpus (13) mit mindestens einem Ablageboden (1) nach einem der Ansprüche 1 bis 16.

18. Haushaltsgerät (12), insbesondere Kühl- oder Gefriergerät, mit einem Korpus (14) mit mindestens einem Ablageboden (1) nach einem der Ansprüche 1 bis 16.

19. Verfahren zur Montage eines Ablagebodens (1) gemäß einem der Ansprüche 1 bis 16 in einem Korpus (13, 14) mit den folgenden Schritten:
a. Anbringen einer Tragplatte (2) an einem Korpus (13, 14) des Möbels (11) oder Haushaltsgerätes (12) mittels eines der in den Ansprüchen 13, 14 oder 15 genannten lösbaren Befestigungselemente;
b. Auflegen eines Wälzkörperkäfigs (4) mit darin gelagerten Wälzkörpern (10) auf die Tragplatte (2);
c. Auflegen einer Ablage (3) mit einer Lagerfläche (33) auf den Wälzkörperkäfig (4), wobei ein aus der Lagerfläche (33) der Ablage (3) vorstehender Zapfen (6) in den Führungskanal (5) eingeführt wird.

20. Verfahren nach Anspruch 19 mit den weiteren Schritten:
d. Anbringen eines Laufrillenkörpers (102, 202) an der Tragplatte (120, 220);
e. Anbringen eines Laufrillenkörpers (101, 201) an der Ablage (130, 230).

21. Verfahren nach Anspruch 20, wobei das Anbringen der Laufrillenkörpers (101, 102, 201, 202) an der Tragplatte (120, 220) und an der Ablage (130, 230) durch Ankleben oder Anschrauben erfolgt.

## Claims

1. A storage shelf base (1) for a piece of furniture (11) or household appliance (12), having
- a support plate (2, 120, 220) which can be arranged fixed in place on a body (13, 14) of the piece of furniture (11) or household appliance (12),
- a simultaneously rotationally and translationally movable storage shelf (3, 130, 230) positively guided relative to the support plate (2, 120, 220),
- wherein bearing surfaces (21, 33, 121, 133, 221, 233) facing toward one another of the support plate (2, 120, 220) and the storage shelf (3, 130, 230) respectively have at least predominantly closed, circumferential running grooves (22, 34, 122, 134, 222, 234), in which roller bodies (10) are guided,
- wherein the support plate (2, 120, 220) can be fastened removably on the body (13, 14) of the piece of furniture (11) or household appliance (12),
**characterized in that**
- at least one fastening region (25) for the removable fixing of the support plate (2, 120, 220) on the body (13, 14) of the piece of furniture (11) or household appliance (12) is formed on the support plate (2, 120, 220) and
- the storage shelf (3, 130, 230) is fixable without tools on the support plate (2, 120, 220).

2. The storage shelf base (1) according to Claim 1, **characterized in that** the running grooves (22, 34) are integrated in the bearing surfaces (21, 33) of the support plate (2) and the storage shelf (3).

3. The storage shelf base (1) according to Claim 1, **characterized in that** the running grooves (122, 134, 222, 234) are fastened, in particular materially bonded or screwed on the bearing surfaces (121, 133, 221, 233) of the support plate (120, 220) and the storage shelf (130, 230).

4. The storage shelf base (1) according to Claim 1 or 2, **characterized in that** a stud (6) protruding into a guide channel (5) of the support plate (2) is arranged on the bearing surface (33) of the storage shelf (3).

5. The storage shelf base (1) according to Claim 4, **characterized in that** the guide channel (5) at least partially has an undercut (55), behind which, in the installed state of the storage shelf (3) on the support plate (2), a cam (62) of the stud (6) engages at least during a horizontal movement of the storage shelf (3) in relation to the support plate (2).

6. The storage shelf base (1) according to Claim 4 or 5, **characterized in that** the guide channel (5) has an installation region (53) having at least one catch element (54), into which the stud (6) is insertable.

7. The storage shelf base (1) according to any one of preceding Claims 4 to 6, **characterized in that** a taper (58) is provided at one end of the guide channel (5), using which the stud (6) can be held in a position in which the storage shelf (3) is positioned in a starting position relative to the support plate (2).

8. The storage shelf base (1) according to Claim 7, **characterized in that** the taper (58) is formed by free ends of catch elements (54) arranged opposing one another.

9. The storage shelf base (1) according to any one of preceding Claims 4 to 8, **characterized in that** the guide channel (5) is designed as a separate component installable in a recess (23) of the support plate (2) adapted to the outer contour of the guide channel (5).

10. The storage shelf base (1) according to Claim 9, **characterized in that** the guide channel (5) has at least one catch lug (56) on its outer circumference, which is lockable in a catch recess (29) of the recess (23) of the support plate (2).

11. The storage shelf base (1) according to Claim 9 or 10, **characterized in that** the outer circumference (52) of the guide channel (5) is formed asymmetrically having a positioning piece (57) to ensure a predetermined installation position in the recess (23) of the support plate (2).

12. The storage shelf base (1) according to any one of the preceding claims, **characterized in that** the fastening region (25) has at least one receptacle for holding a fastening element.

13. The storage shelf base (1) according to Claim 12, **characterized in that** at least one receptacle is designed as a suction cup receptacle (26) for holding a fastening element designed as a suction cup (7).

14. The storage shelf base (1) according to Claim 12, **characterized in that** at least one receptacle is designed as a bolt receptacle (24) for guiding through a fastening element designed as a threaded bolt (9).

15. The storage shelf base (1) according to Claim 1, **characterized in that** the fastening region (25) has at least one adhesive surface, on which an adhesive element (8) is attachable for fixing the support plate (2, 120, 220) on a bottom panel (15) of the piece of furniture (11) or household appliance (12).

16. The storage shelf base (1) according to any one of the preceding claims, **characterized in that** the storage shelf base (1) has a roller body cage (4), in which the roller bodies (10) are arranged, wherein the support plate (2) has at least one positioning element (20) for the roller body cage (4).

17. A piece of furniture (11) having a body (13) having at least one storage shelf base (1) according to any one of Claims 1 to 16.

18. A household appliance (12), in particular a refrigerator or freezer, having a body (14) having at least one storage shelf base (1) according to any one of Claims 1 to 16.

19. A method for installing a storage shelf base (1) according to any one of Claims 1 to 16 in a body (13, 14) having the following steps:
a. attaching a support plate (2) to a body (13, 14) of the piece of furniture (11) or household appliance (12) by means of one of the detachable fastening elements mentioned in Claims 13, 14, or 15;
b. placing a roller body cage (4) having roller bodies (10) mounted therein on the support plate (2);
c. placing a storage shelf (3) having a bearing surface (33) on the roller body cage (4), wherein a stud (6) protruding from the bearing surface (33) of the storage shelf (3) is inserted into the guide channel (5).

20. The method according to Claims 19 having the further steps:
d. attaching a running groove body (101, 202) to the support plate (120, 220);
e. attaching a running groove body (101, 201) to the storage shelf (130, 230).

21. The method according to Claim 20, wherein the attaching of the running groove body (101, 102, 201, 202) to the support plate (120, 220) and to the storage shelf (130, 230) is performed by adhesive bonding or screwing on.

## Revendications

1. Tablette (1) pour un meuble (11) ou un appareil électroménager (12), comprenant
- un plateau portant (2, 120, 220) qui peut être disposé fixe sur un corps (13, 14) du meuble (11) ou de l'appareil électroménager (12),
- un rangement (3, 130, 230) guidé de façon forcée par rapport au plateau portant (2, 120, 220) et déplaçable simultanément en rotation et en translation,
- les surfaces d'appui (21, 33, 121, 133, 221, 233) tournées l'une vers l'autre du plateau portant (2, 120, 220) et du rangement (3, 130, 230) présentant des rainures de roulement (22, 34, 122, 134, 222, 234) continues, au moins en majeure partie fermées, dans lesquelles des éléments de roulement (10) sont guidés,
- le plateau portant (2, 120, 220) pouvant être fixé de façon amovible sur le corps (13, 14) du meuble (11) ou de l'appareil électroménager (12),
**caractérisée en ce que**
- au moins une zone de fixation (25) est formée sur le plateau portant (2, 120, 220) pour la fixation amovible du plateau portant (2, 120, 220) sur le corps (13, 14) du meuble (11) ou de l'appareil électroménager (12) et
- le rangement (3, 130, 230) peut être fixé au plateau portant (2, 120, 220) sans outil.

2. Tablette (1) selon la revendication 1, **caractérisée en ce que** les rainures de roulement (22, 34) sont intégrées dans les surfaces d'appui (21, 33) du plateau portant (2) et du rangement (3).

3. Tablette (1) selon la revendication 1, **caractérisée en ce que** les rainures de roulement (122, 134, 222, 234) sont fixées sur les surfaces d'appui (121, 133, 221, 233) du plateau portant (120, 220) et du rangement (130, 230), en particulier par solidarité de matière ou par vissage.

4. Tablette (1) selon la revendication 1 ou 2, **caractérisée en ce qu'**un tenon (6) dépassant dans une gorge de guidage (5) du plateau portant (2) est disposé sur la surface d'appui (33) du rangement (3).

5. Tablette (1) selon la revendication 4, **caractérisée en ce que** la gorge de guidage (5) présente au moins partiellement une contre-dépouille (55) derrière laquelle une came (62) du tenon (6) passe quand le rangement (3) est monté sur le plateau portant (2), au moins pendant un mouvement horizontal du rangement (3) par rapport au plateau portant (2).

6. Tablette (1) selon la revendication 4 ou 5, **caractérisée en ce que** la gorge de guidage (5) présente une zone de montage (53) munie d'au moins un élément d'enclenchement (54), dans laquelle le tenon (6) peut être introduit.

7. Tablette (1) selon l'une des revendications 4 à 6, **caractérisée en ce qu'**est prévu à une extrémité de la gorge de guidage (5) un resserrement (58) avec lequel le tenon (6) peut être retenu dans une position dans laquelle le rangement (3) est positionné dans une position de départ par rapport au plateau portant (2).

8. Tablette (1) selon la revendication 7, **caractérisée en ce que** le resserrement (58) est formé par les extrémités libres d'éléments d'enclenchement (54) disposés les uns en face des autres.

9. Tablette (1) selon l'une des revendications 4 à 8, **caractérisée en ce que** la gorge de guidage (5) est conformée comme un élément séparé qui peut être monté dans un creux (23) du plateau portant (2) adapté au contour extérieur de la gorge de guidage (5).

10. Tablette (1) selon la revendication 9, **caractérisée en ce que** la gorge de guidage (5) présente sur sa circonférence extérieure au moins un ergot d'enclenchement (56) qui peut être enclenché dans un creux d'enclenchement (29) du creux (23) du plateau portant (2).

11. Tablette (1) selon la revendication 9 ou 10, **caractérisée en ce que** la circonférence extérieure (52) de la gorge de guidage (5) a une forme asymétrique, avec une pièce de positionnement (57) destinée à garantir une position de montage prédéterminée dans le creux (23) du plateau portant (2).

12. Tablette (1) selon l'une des revendications précédentes, **caractérisée en ce que** la zone de fixation (25) présente au moins un logement pour le maintien d'un élément de fixation.

13. Tablette (1) selon la revendication 12, **caractérisée en ce qu'**au moins un logement est conformé comme un logement de ventouse (26) pour retenir un élément de fixation conformé comme une ventouse (7).

14. Tablette (1) selon la revendication 12, **caractérisée en ce qu'**au moins un logement est conformé comme un logement de boulon (24) destiné au passage d'un élément de fixation conformé comme un boulon fileté (9).

15. Tablette (1) selon la revendication 1, **caractérisée en ce que** la zone de fixation (25) comporte au moins une surface d'adhérence sur laquelle un élément adhésif (8) peut être appliqué pour fixer le plateau portant (2, 120, 220) sur un fond (15) du meuble (11) ou de l'appareil électroménager (12).

16. Tablette (1) selon l'une des revendications précédentes, **caractérisée en ce que** la tablette (1) comporte une cage de roulement (4) dans laquelle les éléments de roulement (10) sont disposés, le plateau portant (2) comportant au moins un élément de positionnement (20) pour la cage de roulement (4).

17. Meuble (11) avec un corps (13) comportant au moins une tablette (1) selon l'une des revendications 1 à 16.

18. Appareil électroménager (12), en particulier réfrigérateur ou congélateur, avec un corps (14) comportant au moins une tablette (1) selon l'une des revendications 1 à 16.

19. Procédé pour le montage d'une tablette (1) selon l'une des revendications 1 à 16 dans un corps (13, 14) comprenant les étapes suivantes :
a. mise en place d'un plateau portant (2) sur un corps (13, 14) du meuble (11) ou de l'appareil électroménager (12) au moyen d'éléments de fixation amovibles cités dans les revendications 13, 14 ou 15 ;
b. pose d'une cage de roulement (4) dans laquelle des éléments de roulement (10) sont supportés sur le plateau portant (2) ;
c. pose d'un rangement (3) avec une surface d'appui (33) sur la cage de roulement (4), en introduisant un tenon (6) qui dépasse de la surface d'appui (33) du rangement (3) dans la gorge de guidage (5).

20. Procédé selon la revendication 19 comprenant les étapes supplémentaires suivantes :
d. mise en place d'un bloc de rainures de roulement (102, 202) sur le plateau portant (120, 220) ;
e. mise en place d'un bloc de rainures de roulement (101, 201) sur le rangement (130, 230).

21. Procédé selon la revendication 20, dans lequel la mise en place du bloc de rainures de roulement (101, 102, 201, 202) sur le plateau portant (120, 220) et sur le rangement (130, 230) s'effectue par collage ou vissage.
